# EUROPÄISCHE PATENTSCHRIFT

(11) **EP 1 108 842 B1**
(45) Veröffentlichungstag und Bekanntmachung des Hinweises auf die Patenterteilung: **05.04.2006**
(21) Anmeldenummer: 00127491.9
(22) Anmeldetag: 14.12.2000
(51) Int. Cl.: E05D 5/02, E05D 7/04

(54) **Justierbares Band**
Adjustable hinge
Penture réglable

(30) Priorität: 16.12.1999 DE 19960686
(43) Veröffentlichungstag der Anmeldung: 20.06.2001
(73) Patentinhaber: DORMA GmbH + Co. KG, 58256 Ennepetal (DE)
(72) Erfinder: Peter, Martin, 33813 Oerlinghausen (DE)

(56) Entgegenhaltungen:
- WO-A-99/61738
- DE-U- 29 909 287
- FR-A- 2 296 749
- US-A- 4 340 991

## Beschreibung

Die Erfindung betrifft ein justierbares Band für die drehbewegliche Befestigung zwischen feststehenden Seitenteilen und Flügeln aus Ganzglasscheiben.

Aus der EP 0 875 649 A2 ist eine Zarge für Brandschutztüren bekannt, wobei die Zarge zumindest im Bereich der Bänder geschlitzte Hohlräume aufweist, in die Bandlappen der Bänder einführbar sind. Die Befestigung der Bandlappen an der Zarge kann dabei über eine nicht näher beschriebene Klebeverbindung erfolgen. Einrichtungen zur Justage des Bandes bzw. der Bandlappen sind nicht vorgesehen.

Aus Ganzglasscheiben bestehende Türanlagen unterliegen materialspezifischen Anforderungen, so dass die bekannte Lösung nicht für Ganzglasanlagen verwendet werden kann.

WO 99/61738 A beschreibt ein justierbares Band für die drehbewegliche Befestigung eines Türblattes an einem Türrahmen. Hierbei wird das justierbare Band einerseits an dem Türrahmen befestigt und greift mit seinem Türrahmen abgewandten Bandlappen in ein Haltestück ein. Die Befestigung des Bandlappens am Haltestück erfolgt über eine frontal in das Haltestück einschraubbare und in eine in dem Bandläppen eingearbeitete Nut eingreifende Schraube. Für die Vertikaljustierung des Bandlappens ist jeweils an der Ober- und Unterseite des Haltestückes, d. h. im 90°-Winkel zur Einschraubrichtung der Befestigungsschraube, eine Justierschraube vorgesehen, um mittels dieser beiden Justierschrauben den durch die Befestigungsschraube bereits gesicherten Bandlappen und damit das gesicherte justierbare Band in Vertikalrichtung zu justieren.

Aus der DE 29909287U ist ein justierbares Scharnier für Rahmen und Türen aus ganzglasscheiben bekannt, wobei Haltestücke des Scharniers an den Ganzglasscheiben verklebt sind.

Es ist daher die Aufgabe der Erfindung, ein einfach ausgestaltetes Band zu schaffen, das einfach montiert werden kann und in horizontaler und/oder vertikaler Richtung justierbar ist.

Gelöst wird diese Aufgabe mit den im Patentanspruch 1 angegebenen Merkmalen. Vorteilhafte Ausgestaltungen des Gegenstandes des Patentanspruches 1 sind in den Unteransprüchen angegeben.

Das erfindungsgemäße Band gemäß dem Patentanspruch 1 weist den Vorteil auf, dass die Herstellung von Flügeln bzw. Seitenteilen aus Glas bestehender Türanlagen vereinfacht wird. Unter Türanlagen werden hier auch Duschkabinen oder Duschwände verstanden, die schwenkbar miteinander verbundene Glaselemente aufweisen. Da die Haltestücke der Bandlappen des Bandes nur auf eine Außenfläche der entsprechenden Glasscheibe geklebt werden, entfällt in der Fertigung das aufwendige und riskante Einbringen von Öffnungen oder Ausnehmungen. Des Weiteren entfallen bei der Montage etwaige Klemmvorgänge, um die Glasscheibe zwischen den einzelnen Bäuteilen des Bandes zu befestigen. Diesbezügliche Beschädigungen der Glasscheiben können ausgeschlossen werden.

Aus Ganzglasscheiben bestehende Türanlagen unterliegen aufgrund der Empfindlichkeit des Materials besonderen Anforderungen hinsichtlich der exakten Abstimmung der aneinander befestigten Glaselemente. Möglichkeiten zur Justage und Befestigung des Bandes müssen vorhanden sein, um das Aneinanderstoßen von Kanten zu vermeiden, die besonders leicht beschädigt werden können. Des Weiteren werden durch die Justage Verspannungen in den Glasscheiben weitestgehend verhindert.

Ein Haltestück ist quaderförmig ausgebildet und weist einen horizontalen Durchbruch auf, in den ein Bandlappen mit Spiel eingeführt wird und nach der horizontalen und vertikalen Justage befestigt wird. Das Haltestück wird mit einer Vertikalwandung direkt kraft- und formschlüssig auf die entsprechende Glasscheibe geklebt. In der Vertikalwandung kann zusätzlich eine Nut zur Aufnahme des Klebstoffes ausgebildet sein, um das seitliche Austreten zu vermeiden. Von der Vertikalwandung des Haltestückes stehen oben und unten jeweils Querwandungen vor, an die sich eine weitere Vertikalwandung anschließt. In den beiden Querwandungen sind von oben bzw. von unten zu bedienende Klemmelemente angeordnet.

Die Anordnung und Ausbildung der Klemmelemente ermöglicht dem Monteur einen einfachen Zugriff mittels handelsüblicher Werkzeuge. Die Verstellprozedur ist anwenderfreundlich, so dass auch ein ungeschulter Anwender Justagearbeiten vornehmen kann. Die Klemmelemente wirken gegen die Bandseitenflächen, so dass der Bandlappen horizontal und/oder vertikal justiert werden kann. Zur Aufnahme der bei der Verschraubung wirkenden Klemmkräfte weisen die Querwandungen eine dickere Windstärke auf als die Vertikalwandungen.

Vorzugsweise ist der Durchbruch in dem Haltestück in Einführrichtung mittels einer Seitenwand verschlossen, so dass ein in der Länge abgestimmter Bandlappen nicht aus dem Haltestück hervorragt. Durch diese verdeckte Anordnung aller Funktionsteile in dem Haltestück werden versehentliche Manipulationen sowie funktionshemmende Verschmutzungen verhindert und ein vorteilhaftes optisches Erscheinungsbild auch hinsichtlich der Transparenz der Gänzglasscheiben geschaffen. Darüber hinaus gibt es keine vorstehenden Teile, so dass auch die Reinigung der Glasflächen erleichtert wird.

Die Erfindung wird nun anhand von Ausführungsbeispielen näher beschrieben.

Dabei zeigen:
- Figur 1:: Einen Schnitt eines Haltestückes mit montierten Bandlappen.
- Figur 2:: Einen Querschnitt des Haltestückes gemäß Figur 1.
- Figur 3:: Einen Schnitt eines weiteren Ausführungsbeispieles eines Haltestückes mit montierten Bandlappen.
- Figur 4:: Eine Ansicht auf ein vollständiges Band gemäß Figur 1 im geschlossenen Zustand.
- Figur 5:: Eine Ansicht auf ein vollständiges Band gemäß Figur 3 im geschlossenen Zustand.

Gleiche oder gleichwirkende Bauteile sind in der nachfolgenden Beschreibung mit gleichen Bezugszeichen versehen.

Eine in den Figuren nur auszugsweise dargestellte Türanlage besteht üblicherweise aus einem Seitenteil und einem daran mittels erfindungs-gemäßer Bänder 1 schwenkbar befestigten Flügel. Die Bänder 1 sind jeweils aus zwei Bandlappen 2 und 3 zusammengesetzt, die durch ein so genanntes Bandauge 4 schwenkbar miteinander verbunden sind. Sowohl das Seitenteil als auch der Flügel bestehen hauptsächlich aus Glas in Form von so genannten Ganzglasscheiben 5. Die Scheiben 5 können z. B. farbig oder profiliert ausgebildet sein. Die nähere Erläuterung und Darstellung beschränkt sich nachfolgend auf den unmittelbaren Bereich eines Bandes 1 und der dort ablaufenden Vorgänge.

In den Figuren 1 und 2 ist ein Haltestück 6 erkennbar, das vorzugsweise aus metallischem Material besteht. Das Haltestück 6 ist quaderförmig ausgerichtet und weist einen horizontal verlaufenden Durchbruch 7 auf. Mit einer Vertikalwandung 8 ist das Haltestück 6 kraft- und formschlüssig an eine Außenfläche 9 der Ganzglasscheibe 5 geklebt. Denkbar ist eine nicht dargestellte Variante des Haltestückes 6, wobei in der Vertikalwandung 8 eine horizontale Nut zur Aufnahme des Klebers ausgebildet ist. Mit dieser Ausführung wird ein seitliches Austreten des Klebstoffes vermieden.

Von der Vertikalwandung 8 des Haltestückes 6 steht oben und unten jeweils eine Querwandung 10 vor, an die sich eine weitere Vertikalwandung 8 anschließt. Sowohl die beiden Vertikalwandungen 8 als auch die beiden Querwandungen 10 sind parallel zueinander angeordnet. In den Querwandungen 10 sind von oben bzw. von unten zu bedienende Klemmelemente 11 angeordnet. Die Klemmelemente 11 sind jeweils in nebeneinander angeordnete Gewindebohrungen 12 der Querwandungen 10 eingeführt und werden gegen Bandseitenflächen 13 des Bandlappens 2 geschraubt.

Der Bandlappen 2 wird in den Durchbruch 7 eingeführt und mittels der Klemmelemente 11 in Form von Madenschrauben nach der horizontalen und/oder vertikalen Justage verklemmt. Aufgrund des zwischen des Durchbruches 7 und den Bandseitenflächen 13 vorhandenen Spieles kann der Bandlappen 2 vor dem endgültigen Anziehen der Klemmelemente 11 hinreichend justiert werden. Die Klemmelemente 11 wirken auf die Bandseitenflächen 13 und bewirken eine entsprechende Verklemmung.

Durch die Ausbildung einer Seitenwand 14 gemäß Figur 3 verschwindet der Bandlappen 2 vollständig in dem Durchbruch 7, so dass alle Funktionselemente verdeckt angeordnet sind. Darüber hinaus kann eine nicht dargestellte Abdeckung über das Haltestück 6 gestülpt werden. Die Figuren 4 und 5 zeigen vollständige Bänder 1, dessen Bandlappen 2, 3 über das Bandauge 4 verbunden sind und die jeweils an einer Ganzglasscheibe 5 in gleicher jedoch spiegelsymmetrischer Weise befestigt sind.

### Bezugszeichenliste

- 1: Band
- 2: Bandlappen
- 3: Bandlappen
- 4: Bandauge
- 5: Ganzglasscheibe
- 6: Haltestück
- 7: Durchbruch
- 8: Vertikalwand
- 9: Außenfläche
- 10: Querwandung
- 11: Klemmelemente
- 12: Gewindebohrung
- 13: Bandseitenfläche
- 14: Seitenwand

## Patentansprüche

1. Justierbares Band für die drehbewegliche Befestigung zwischen feststehenden Seitenteilen und Flügeln aus Ganzglasscheiben (5), an denen außenseitig jeweils ein Haltestück (6) des justierbaren Bandes kraft- und formschlüssig verklebbar ist, wobei Bandlappen (2, 3) des Bandes (1) jeweils in ein Haltestück (6) horizontal und vertikal justierbar eintauchen und ausschließlich ober-und unterseitig befestigbar sind.

2. Justierbares Band nach Anspruch 1, **dadurch gekennzeichnet, dass** das Haltestück (6) quaderförmig ausgeführt ist und einen horizontal verlaufenden Durchbruch (7) aufweist.

3. Justierbares Band nach Anspruch 2, **dadurch gekennzeichnet, dass** die Bandlappen (2, 3) mit großem Spiel in den Durchbruch (7) eintauchen.

4. Justierbares Band nach einem der Ansprüche 1 bis 3, **dadurch gekennzeichnet, dass** in dem Haltestück (6) in oberen und unteren Querwandungen (10) Klemmelemente (11) zur Justage der Bandlappen (2, 3) vorhanden sind.

5. Justierbares Band nach Anspruch 4, **dadurch gekennzeichnet, dass** die Klemmelemente (11) als versenkbare Madenschrauben ausgeführt sind.

6. Justierbares Band nach einem der Ansprüche 2 bis 5, **dadurch gekennzeichnet, dass** der Durchbruch (7) einseitig geschlossen ist.

## Claims

1. An adjustable hinge for being pivotably fastened between stationary lateral panels and leaves made from all-glass panes (5), to the outside thereof respectively one holding part (6) of the adjustable hinge can be non-positively and positively glued, whereby hinge straps (2, 3) of the hinge (1) plunge into a holding part (6) respectively, while being horizontally and vertically adjustable, can be fastened exclusively on the top and bottom side.

2. An adjustable hinge according to claim 1, **characterized in that** the holding part (6) is formed as a rectangular parallelepiped and presents a horizontally extending opening (7).

3. An adjustable hinge according to claim 2, **characterized in that** the hinge straps (2, 3) engage with ample play into the opening (7).

4. An adjustable hinge according to any one of claims 1 to 3, **characterized in that** clamping elements (11) are provided in the holding part (6) in upper and lower transversal walls (10) for adjusting the hinge straps (2, 3).

5. An adjustable hinge according to claim 4, **characterized in that** the clamping elements (11) are realized as countersunk headless screws.

6. An adjustable hinge according to any one of claims 2 to 5, **characterized in that** the opening (7) is closed on one side.

## Revendications

1. Paumelle ajustable pour la fixation pivotante entre des panneaux latéraux stationnaires et des vantaux faits de plaques entièrement en verre (5), sur la surface extérieure desquels une pièce de retenue (6) de la paumelle ajustable peut être collée par la force et par la forme, des fiches de charnière (2, 3) de la paumelle (1) s'enfonçant, horizontalement et verticalement ajustables, dans une pièce de retenue (6) respectivement et pouvant être fixées exclusivement sur la partie supérieure et la parties inférieure.

2. Paumelle ajustable selon la revendication 1, **caractérisée en ce que** la pièce de retenue (6) est réalisée en forme de parallélépipède et présente une ouverture (7) s'étendant horizontalement.

3. Paumelle ajustable selon la revendication 2, **caractérisée en ce que** les fiches de charnière (2, 3) s'enfoncent avec beaucoup de jeu dans l'ouverture (7).

4. Paumelle ajustable selon l'une des revendications 1 à 3, **caractérisée en ce que** des éléments de serrage (11) sont prévus dans des parois transversales (10) supérieures et inférieures dans la pièce de retenue (6) pour l'ajustage des fiches de charnière (2, 3).

5. Paumelle ajustable selon la revendication 4, **caractérisée en ce que** les éléments de serrage (11) sont réalisés comme des vis sans tête escamotables.

6. Paumelle ajustable selon l'une des revendications 2 à 5, **caractérisée en ce que** l'ouverture (7) est fermée d'un côté.
